# EUROPÄISCHE PATENTSCHRIFT

(11) **EP 3 945 041 B1**
(45) Veröffentlichungstag und Bekanntmachung des Hinweises auf die Patenterteilung: **07.06.2023**
(21) Anmeldenummer: 21187483.9
(22) Anmeldetag: 23.07.2021
(51) Int. Cl.: B65D 85/18

(54) **ZUSAMMENGELEGTES KLEIDUNGSSTÜCK MIT EINEM LEGEHILFSMITTEL ZUR FORMSTABILISIERUNG DES ZUSAMMENGELEGTEN KLEIDUNGSSTÜCKS**
FOLDED GARMENT WITH A LAYING AID FOR STABILISING THE SHAPE OF THE FOLDED GARMENT
VÊTEMENT PLIÉ AVEC MOYEN AIDANT À LA MISE EN PLACE POUR STABILISER LA FORME DU VÊTEMENT PLIÉ

(30) Priorität: 27.07.2020 DE 202020104300 U
(43) Veröffentlichungstag der Anmeldung: 02.02.2022
(73) Patentinhaber: Olymp Bezner KG, 74321 Bietigheim-Bissingen (DE)
(72) Erfinder: Füth, Georg H., 74321 Bietigheim-Bissingen (DE)
(74) Vertreter: Kohler Schmid Möbus Patentanwälte

(56) Entgegenhaltungen:
- EP-A1- 0 048 773
- CH-A5- 599 875
- JP-A- 2018 090 324
- JP-U- S5 553 790
- JP-U- S5 975 484

## Beschreibung

Die Erfindung betrifft ein zusammengelegtes Kleidungsstück, insbesondere ein zusammengelegtes Hemd oder eine zusammengelegte Bluse, mit einem Legehilfsmittel zur Formstabilisierung des zusammengelegten Kleidungsstücks,
- wobei als Legehilfsmittel eine Versteifungsplatte vorgesehen ist, welche mit einer Unterseite auf einen Rückenteil des Kleidungsstücks außen aufgelegt ist,
- wobei der Rückenteil des Kleidungsstücks einen mit einem Kragen versehenen Schulterbereich aufweist und sich über eine Höhe des Rückenteils von dem Kragen bis zu einem Saum des Kleidungsstücks erstreckt,
- wobei sich die Versteifungsplatte ausgehend von einem in dem Schulterbereich des Kleidungsstücks angeordneten kragenseitigen Rand mit einer Längsrichtung über einen Teil der Höhe des Rückenteils bis zu einem kragenfernen Rand erstreckt,
- wobei die Erstreckung der Versteifungsplatte in der Längsrichtung der Versteifungsplatte kleiner ist als eine Erstreckung eines saumseitigen Teils des Kleidungsstücks zwischen dem kragenfernen Rand der Versteifungsplatte und dem Saum des Kleidungsstücks und
- wobei der saumseitige Teil des Kleidungsstücks auf eine von der Unterseite der Versteifungsplatte abliegende Oberseite der Versteifungsplatte umgeschlagen ist.

Zu Verkaufszwecken sollen Kleidungsstücke dem potentiellen Kunden optisch ansprechend gegenübertreten. Aus Platzgründen werden Kleidungsstücke vielfach im zusammengelegten Zustand und dabei häufig gestapelt präsentiert. Um ungeachtet der platzsparenden Präsentation ein ansprechendes Erscheinungsbild der präsentierten Kleidungsstücke sicherzustellen, werden die zusammengelegten Kleidungsstücke mittels Legehilfsmitteln in ihrer Form stabilisiert.

Zum Erhalt der Form von zusammengelegten Kleidungsstücken dient eine Versteifungsplatte, eine sogenannte Legepappe. Die Legepappe gibt das Format des zusammengelegten Kleidungsstücks weitgehend vor. Beim Zusammenlegen etwa eines Hemds mit einem Umlegekragen wird die Legepappe bekanntermaßen in neue Beschreibungsseiten 1 bis 4_Reinschrift
dem kragennahen Bereich eines Rückenteils des im zugeknöpften Zustand ausgebreiteten Hemds außen auf den Rückenteil aufgelegt. Ein kragenseitiger Rand der Legepappe ist mit einem Vorsprung versehen, der unter einen Oberkragen des Umlegekragens des Hemds geschoben wird. Zwischen einem zu einem Hemdsaum hin gelegenen saumseitigen Rand der Legepappe und dem Hemdsaum bleibt dabei ein unterer Teil des Hemds von der Legepappe über eine Höhe unbedeckt, die geringfügig größer ist als die Höhe der Legepappe zwischen dem saumseitigen Rand und dem kragenseitigen Rand der Legepappe. Nach dem Einschlagen der Ärmel des Hemds auf die Oberseite der Legepappe wird der von der Legepappe nicht bedeckte untere Teil des Hemds um den saumseitigen Rand der Legepappe zu dem Kragen des Hemds hin auf die Oberseite der Legepappe umgeschlagen. Der Saum des Hemds wird dann nach innen eingeschlagen und kommt dadurch ebenfalls auf der Oberseite der Legepappe zu liegen. Der durch das Einschlagen des Hemdsaums ausgebildete und auf der Oberseite der Legepappe aufliegende Umschlag wird mittels Klammern an dem kragenseitigen Rand der Legepappe fixiert.

Ein gattungsgemäßes Hemd mit einer Legepappe ist bekannt aus EP 0 048 773 A1 und JP S59 75484 U.

Zur Stabilisierung eines Umlegekragens an einem Hemd oder einer Bluse ist ein Kragenunterstreifen in Kombination mit einem zusätzlichen Krageninnenstreifen gebräuchlich, da Kragenunterstreifen der bekannten Art alleine nicht in der Lage sind, einen Kragen hinreichend zu versteifen.

Als weiteres Legehilfsmittel ist für Kleidungsstücke ein transparenter, vorzugsweise aus Folie bestehender Beutel vorgesehen, in welchen das zusammengelegte Kleidungsstück eingeschoben wird. Neben einem Schutz des Kleidungsstücks gegen Verschmutzung bewirkt der Beutel eine Formstabilisierung des zusammengelegten Kleidungsstücks. Außerdem werden Nadeln verwendet, um ein zusammengelegtes Kleidungsstück zusammen zu halten.

Vor dem erstmaligen Tragen eines Kleidungsstücks sind die Legehilfsmittel von dem Kleidungsstück zu entfernen. Sämtliche Legehilfsmittel müssen als Abfall entsorgt werden.

Aufgabe der vorliegenden Erfindung ist die Abfallvermeidung.

Erfindungsgemäß gelöst wird diese Aufgabe durch das zusammengelegte Kleidungsstück gemäß Patentanspruch 1.

Die erfindungsgemäße Versteifungsplatte ist derart konfiguriert, dass sie kragenseitig einen Zugang zu einer zwischen der Unterseite der Versteifungsplatte und dem Rückenteil des Kleidungsstücks ausgebildeten Aufnahme ermöglicht. Infolgedessen kann beim Zusammenlegen des Kleidungsstücks der Saumbereich des Kleidungsstücks in die Aufnahme zwischen der Unterseite der Versteifungsplatte und dem Rückenteil des Kleidungsstücks eingeschlagen werden, und es bedarf keiner gesonderten Mittel zur Fixierung des Saumbereichs des zusammengelegten Kleidungsstücks. Verzichtbar sind insbesondere Klammern zur Befestigung des Saumbereichs des Kleidungsstücks an der Versteifungsplatte. Die erfindungsgemäße Versteifungsplatte ist gleichermaßen für Kleidungsstücke mit und für Kleidungsstücke ohne Umlegekragen geeignet.

Besondere Ausführungsarten der Erfindung gemäß dem unabhängigen Patentanspruch 1 ergeben sich aus den abhängigen Patentansprüchen 2 bis 14.

In bevorzugter Ausgestaltung der Erfindung verläuft an der erfindungsgemäßen Versteifungsplatte der kragenseitige Rand geradlinig senkrecht zu der Längsrichtung der Versteifungsplatte (Patentanspruch 2). Der geradlinige kragenseitige Rand der Versteifungsplatte bildet eine Kante aus, um welche der Saum des Kleidungsstücks mit einem optisch ansprechenden Ergebnis unter die Versteifungsplatte eingeschlagen werden kann.

In weiterer Ausgestaltung der Erfindung ist als zusätzliches Legehilfsmittel zur Formstabilisierung des zusammengelegten Kleidungsstücks ein maßangefertigter Kragenunterstreifen vorgesehen (Patentanspruch 3). Aufgrund seiner Maßanfertigung ist der Kragenunterstreifen in der Lage, den als Umlegekragen ausgebildeten Kragen des zusammengelegten Kleidungsstücks zu versteifen und dadurch in seiner Form zu stabilisieren, ohne dass zusätzlich ein Krageninnenstreifen erforderlich ist.

Patentanspruch 4 betrifft erfindungsgemäß bevorzugte Möglichkeiten zur maßlichen Abstimmung des Kragenunterstreifens auf den Umlegekragen des mit dem Kragenunterstreifen ausgestatteten Kleidungsstücks.

Eine hinreichende Formstabilisierung des Umlegekragens des Kleidungsstücks wird im Falle der Erfindung demnach insbesondere dadurch bewirkt, dass die Breite des erfindungsgemäßen Kragenunterstreifens mit der Höhe des Kragenstegs des Umlegekragens übereinstimmt und/oder dass der Verlauf des erfindungsgemäßen Kragenunterstreifens dem Verlauf des Kragenstegs folgt und/oder dass die Länge des erfindungsgemäßen Kragenunterstreifens derart gewählt ist, dass die Enden des Kragenunterstreifens in dessen Längsrichtung überlappen. Nachdem auch der Überlappungsbereich der Enden des Kragenunterstreifens unter dem Oberkragen des Umlegekragens des Kleidungsstücks angeordnet ist, bewirkt ein von dem Oberkragen auf den Überlappungsbereich der Enden des Kragenunterstreifens ausgeübter Druck eine reibschlüssige Verbindung zwischen den Enden des Kragenunterstreifens. Die reibschlüssige Verbindung zwischen den Enden des Kragenunterstreifens wirkt einem Lösen des eng an dem Kragensteg anliegenden Kragenunterstreifens von dem Kragensteg entgegen.

Die Erfindungsvarianten der Patentansprüche 5 und 6 zeichnen sich dadurch aus, dass der Kragenunterstreifen ohne gesonderte Befestigungsmittel an dem Kleidungsstück lagefixiert ist. Zur Befestigung des Kragenunterstreifens in seiner Funktionsstellung dient ein an dem Kleidungsstück ohnehin vorhandener Knopf (Patentanspruch 5), vorzugsweise ein in eine randoffene Aussparung an dem Kragenunterstreifen eingreifender Stiel eines Garns, mit welchem der Knopf an dem Kleidungsstück angenäht ist (Patentanspruch 6).

Im Fall einer weiteren Ausführungsform der Erfindung ist als zusätzliches Legehilfsmittel zur Formstabilisierung des zusammengelegten Kleidungsstücks eine Banderole vorgesehen, die für den erforderlichen Zusammenhalt des zusammengelegten Kleidungsstücks ohne zusätzliche Umverpackung des Kleidungsstücks sorgt (Patentanspruch 7). Außerdem ersetzt die erfindungsgemäße Banderole Nadeln zum Zusammenhalten des zusammengelegten Kleidungsstücks.

Der Einfachheit halber ist in weiterer vorteilhafter Ausgestaltung der Erfindung die Verbindung zwischen den Enden der erfindungsgemäßen Banderole als formschlüssige Steckverbindung ausgebildet (Patentanspruch 8). Aufgrund ihrer Handhabungsfreundlichkeit bevorzugte Möglichkeiten zur Realisierung einer derartigen Steckverbindung ergeben sich aus den Patentansprüchen 9 bis 11.

Zur Sicherung des mittels der Banderole bewirkten Zusammenhalts des zusammengelegten Kleidungsstücks ist in Weiterbildung der Erfindung für die zwischen den Enden der Banderole hergestellte Verbindung eine Sicherungslasche vorgesehen, welche an dem Kleidungsstück befestigt ist und die zu sichernde Verbindung senkrecht zu der Längsrichtung der Banderole übergreift (Patentanspruch 12).

Zur Befestigung der Sicherungslasche werden vorzugsweise Knöpfe genutzt, die beidseits der zu sichernden Verbindung an einer Knopfleiste des Kleidungsstücks angenäht sind (Patentanspruch 13).

In weiterer Ausgestaltung der Erfindung wird die Sicherungslasche für die Verbindung zwischen den beiden Enden der erfindungsgemäßen Banderole gleichzeitig als Mittel zur Identifizierung des mit der Banderole versehenen Kleidungsstücks, vorzugsweise als GTIN-Etikett, genutzt. Eine GTIN kann auf der Sicherungslasche insbesondere als üblicher Strichcode erscheinen.

Im Interesse eines nachhaltigen Rohstoffeinsatzes ist die erfindungsgemäße Versteifungsplatte und/oder der erfindungsgemäße Kragenunterstreifen und/oder die erfindungsgemäße Banderole vorzugsweise aus recyceltem Karton gefertigt (Patentanspruch 14). Darüber hinaus erlaubt dieser Werkstoff ein einfaches Lösen, insbesondere ein Abreißen, der Legehilfsmittel von dem Kleidungsstück.

Im Falle der Erfindung bevorzugt wird die gemeinschaftliche Verwendung sämtlicher erfindungsgemäßer Legehilfsmittel an einem zusammengelegten Kleidungsstück.

Bei Verwendung der erfindungsgemäßen Legehilfsmittel minimiert sich der Umfang der abfallverursachenden Ausstattung, mit der ein zusammengelegtes Kleidungsstück zur Erzeugung und Aufrechterhaltung eines ansprechenden Erscheinungsbilds auszurüsten ist.

Nachfolgend wird die Erfindung anhand beispielhafter schematischer Darstellungen näher erläutert: Es zeigen:
- Figur 1a: ein zusammengelegtes Hemd in der Ansicht auf die Vorderseite, wobei das Hemd mit einer in Figur 1a verdeckten Legepappe, mit einem in Figur 1a sichtbaren Kragenunterstreifen und mit einer in Figur 1a sichtbaren Banderole ausgestattet ist,
- Figur 1b: das Hemd gemäß Figur 1a in der Ansicht auf die Rückseite des Hemds,
- Figur 2: den Kragenunterstreifen für das Hemd gemäß den Figuren 1a, 1b,
- Figuren 3a bis 3e: Darstellungen zur Veranschaulichung der Anbringung des Kragenunterstreifens gemäß Figur 2 an dem Hemd gemäß den Figuren 1a, 1b,
- Figur 4: die Legepappe für das Hemd gemäß den Figuren 1a, 1b,
- Figuren 5a bis 5d: Darstellungen zur Veranschaulichung des Zusammenlegens des Hemds gemäß den Figuren 1a und 1b mit der Legepappe gemäß Figur 4,
- Figur 6: die Banderole für das Hemd gemäß den Figuren 1a, 1b,
- Figuren 7a, 7b: Darstellungen zur Veranschaulichung der Anbringung der Banderole gemäß Figur 6 an dem Hemd gemäß den Figuren 1a, 1b,
- Figur 8: eine weitere Banderole für das Hemd gemäß den Figuren 1a, 1b und
- Figur 9: Darstellungen zur Veranschaulichung der Anbringung der Banderole gemäß Figur 8 an dem Hemd gemäß den Figuren 1a, 1b.

Gemäß den Figuren 1a, 1b ist ein Kleidungsstück, im dargestellten Beispielsfall ein Hemd 1 mit einem Umlegekragen 2, im zusammengefalteten Zustand mit einem Kragenunterstreifen 3 und einer Banderole 4 versehen. In den Figuren 1a, 1b verdeckt angeordnet ist eine als Legepappe 5 ausgebildete Versteifungsplatte, die in den Figuren 4, 5a, 5b und 5c zu erkennen ist.

Der Umlegekragen 2 weist in gewohnter Weise einen Kragensteg 6 und einen Oberkragen 7 auf. Der Kragensteg 6 erstreckt sich in Umfangsrichtung einer Halsöffnung 8 des Hemds 1. Der Oberkragen 7 ist in Figur 1a auf den Kragensteg 6 geklappt.

Ausweislich Figur 1b ist an der Rückseite des zusammengelegten Hemds 1 eine Sicherungslasche 9 angebracht. Die Sicherungslasche 9 erstreckt sich über eine in Figur 1b durch die Sicherungslasche 9 verdeckte Verbindung zwischen den Enden der Banderole 4. Die Sicherungslasche 9 verläuft längs einer Knopfleiste 10 des Hemds 1 senkrecht zu der Längsrichtung der Banderole 4.

Der in Figur 2 einzeln dargestellte Kragenunterstreifen 3 ist abgestimmt auf den Umlegekragen 2 des Hemds 1 maßangefertigt. An dem Umlegekragen 2 ist der Kragenunterstreifen 3 unter dem Oberkragen 7 und dort an der Außenseite des Kragenstegs 6 eng anliegend angeordnet. Senkrecht zu einer in Figur 2 strichpunktiert angedeuteten Unterstreifen-Längsrichtung weist der Kragenunterstreifen 3 eine Breite auf, die mit der Höhe des Kragenstegs 6 übereinstimmt. Mit einem geschwungenen Verlauf folgt der Kragenunterstreifen 3 exakt dem Verlauf des Kragenstegs 6 in der Kragensteg-Längsrichtung in Umfangsrichtung der Halsöffnung 8. Die Länge des Kragenunterstreifens 3 in der Unterstreifen-Längsrichtung ist größer als die Länge des Kragenstegs 2 in der Kragensteg-Längsrichtung. In der Unterstreifen-Längsrichtung in etwa mittig ist der Kragenunterstreifen 3 an einem in der Unterstreifen-Längsrichtung verlaufenden Längsrand mit einer randoffenen Aussparung 11 versehen. Längsenden 12, 13 des Kragenunterstreifens 3 sind abgeschrägt.

Die Anbringung des Kragenunterstreifens 3 an dem Umlegekragen 2 ist in den Figuren 3a bis 3e veranschaulicht.

Bei hochgeklapptem Oberkragen 7 wird der Kragenunterstreifen 3 mit der randoffenen Aussparung 11 hinter einem an der Knopfleiste 10 des Hemds 1 zuoberst angeordneten Knopf 14 angesetzt. Mit der randoffenen Aussparung 11 wird der Kragenunterstreifen 3 dabei auf einen in den Figuren durch den Knopf 14 verdeckten Stiel eines Garns aufgeschoben, mit welchem der Knopf 14 an dem Hemd 1 angenäht ist (Figur 3b). Hiervon ausgehend wird der Kragenunterstreifen 3 eng an dem Kragensteg 6 anliegend um diesen herumgelegt. Aufgrund der Überlänge des Kragenunterstreifens 3 gegenüber dem Kragensteg 6 wird an der Rückseite des Hemds 1 das Längsende 12 des Kragenunterstreifens 3 auf dessen Längsende 13 gelegt (Figur 3c). Infolgedessen überlappen die Längsenden 12, 13 des Kragenunterstreifens 3 in der Unterstreifen-Längsrichtung (Figur 3d).

Abschließend wird der Oberkragen 7 auf den Kragensteg 6 und den diesen umschließenden Kragenunterstreifen 3 geklappt. Es ergeben sich damit die in Figur 3e dargestellten Verhältnisse, die mit den Verhältnissen gemäß Figur 1a übereinstimmen.

Infolge des von dem Oberkragen 7 auf den Kragenunterstreifen 3 ausgeübten Drucks werden die Längsenden 12, 13 des Kragenunterstreifens 3 gegeneinandergepresst und dadurch in der Unterstreifen-Längsrichtung reibschlüssig miteinander verbunden. Die reibschlüssige Verbindung der Längsenden 12, 13 des Kragenunterstreifens 3 verhindert, dass sich der eng an dem Kragensteg 6 anliegende Kragenunterstreifen 3 lockert.

Aufgrund der maßlichen Abstimmung des Kragenunterstreifens 3 auf den Umlegekragen 2, im Einzelnen auf den Kragensteg 6 des Umlegekragens 2, ist der Kragenunterstreifen 3 in der Lage, den Umlegekragen 2 zu versteifen und dadurch in seiner Form zu stabilisieren, ohne dass es hierzu weiterer Legehilfsmittel bedarf. Verzichtbar ist insbesondere ein an der Innenseite des Kragenstegs 6 in den Umlegekragen 2 unter Vorspannung eingelegter Versteifungsring.

Die in den Figuren 1a, 1b verdeckt angeordnete Legepappe 5 ist in Figur 4 einzeln dargestellt. Die Legepappe 5 weist einen kragenseitigen Rand 15 und einen kragenfernen Rand 16 auf. Der kragenseitige Rand 15 verläuft geradlinig senkrecht zu einer in Figur 4 strichpunktiert angedeuteten Längsrichtung der Legepappe 5. Nahe dem kragenseitigen Rand 15 besitzt die Legepappe 5 senkrecht zu ihrer Längsrichtung eine deutlich größere Breite als an dem kragenfernen Rand 16.

Das Zusammenlegen des Hemds 1 unter Zuhilfenahme der Legepappe 5 ist in den Figuren 5a bis 5d dargestellt.

Zu Beginn wird die Legepappe 5 mit ihrer Unterseite auf den Rückenteil des zugeknöpften und ausgebreiteten Hemds 1 außen derart aufgelegt, dass der kragenseitige Rand 15 der Legepappe 5 in der Nähe des Umlegekragens 2 an dem oberen Ende eines Schulterteils des Hemds 1 zu liegen kommt. Der kragenferne Rand 16 der Legepappe 5 weißt dabei zu einem Saum 17 des Hemds 1. Aufgrund einer entsprechenden Dimensionierung in Längsrichtung erstreckt sich die auf den Rückenteil des Hemds 1 aufgelegte Legepappe 5 lediglich über einen Teil der Höhe des Rückenteils. Ein saumseitiger Teil des Hemds 1 zwischen dem kragenfernen Rand 16 der Legepappe 5 und dem Saum 17 des Hemds 1 ist länger als die Erstreckung der Legepappe 5 zwischen dem kragenseitigen Rand 15 und dem kragenfernen Rand 16.

Nach dem Auflegen der Legepappe 5 auf den Rückenteil des Hemds 1 werden in gewohnter Weise Ärmel 18, 19 des Hemds 1 gegen den Rückenteil des Hemds 1 eingeschlagen und im gefalteten Zustand auf die Oberseite der Legepappe 5 gelegt (Figuren 5a bis 5c). Abschließend wird der saumseitige Teil des Hemds 1 um eine von dem kragenfernen Rand 16 der Legepappe 5 ausgebildete Kante auf die Oberseite der Legepappe 5 umgeschlagen. Der Verlauf der Kante, um welche der saumseitige Teil des Hemds 1 auf die gefalteten Ärmel 18, 19 umgeschlagen wird, ist in Figur 5c gestrichelt angedeutet.

Nachdem die Höhe des saumseitigen Teils des Hemds 1 die Erstreckung der Legepappe 5 zwischen dem kragenseitigen Rand 15 und dem kragenfernen Rand 16 übersteigt, ragt der Saum 17 an dem auf die Legepappe 5 umgeschlagenen saumseitigen Teil des Hemds 1 kragenwärts über den kragenseitigen Rand 15 der Legepappe 5 hinaus. Der Überstand des saumseitigen Teils des Hemds 1 gegenüber dem kragenseitigen Rand 15 der Legepappe 5 wird schließlich in eine zwischen der Unterseite der Legepappe 5 und dem Rückenteil des Hemds 1 ausgebildete Aufnahme eingeschlagen. Damit ergeben sich die Verhältnisse gemäß Figur 5d. Einer zusätzlichen Fixierung des Saums 17 des Hemds 1 bedarf es nicht.

Die an dem Hemd 1 in den Figuren 1a, 1b angebrachte Banderole 4 ist in Einzeldarstellungen in Figur 6 gezeigt.

Die Banderole 4 ist an einem Längsende 20 mit einem Querschlitz 21 und an einem Längsende 22 mit einem Querschlitz 23 versehen. Die Querschlitze 21, 23 münden in einander gegenüberliegende Längsränder der Banderole 4.

Der Querschlitz 21 erstreckt sich unter Stehenlassen einer Restbreite 24 senkrecht zu der in Figur 6 strichpunktiert angedeuteten Längsrichtung der Banderole 4. Entsprechend erstreckt sich der Querschlitz 23 unter Stehenlassen einer Restbreite 25 senkrecht der Längsrichtung der Banderole 4.

Zum Anbringen an dem Hemd 1 wird die Banderole 4 auf Brusthöhe des zusammengelegten Hemds 1 um dieses herum gelegt. Aufgrund einer entsprechenden Bemessung der Länge der Banderole 4 überlappen dabei die Längsenden 20, 22 der Banderole 4 in deren Längsrichtung. Gegenüber dem Hemd 1 wird die Banderole 4 in ihrer Längsrichtung derart ausgerichtet, dass die Längsenden 20, 22 an der Rückseite des Hemds 1 über der Knopfleiste 10 des Hemds 1 zu liegen kommen.

Zwischen den Längsenden 20, 22 der Banderole 4 wird eine Steckverbindung hergestellt, indem die Längsenden 20, 22 an den Querschlitzen 21, 23 senkrecht zu der Längsrichtung der Banderole 4 ineinandergesteckt werden derart, dass die Restbreite 24 an dem Längsende 20 in den Querschlitz 23 an dem Längsende 22 und die Restbreite 25 an dem Längsende 22 in dem Querschlitz 21 an dem Längsende 20 der Banderole 4 aufgenommen ist (Figuren 7a, 7b).

Nach Herstellung der Steckverbindung zwischen den Längsenden 20, 22 der Banderole 4 wird die Sicherungslasche 9 auf den Überlappungsbereich der Längsenden 20, 22 von außen aufgelegt und an Knöpfen 26, 27, welche der Banderole 4 beidseits benachbart sind, mit dem Hemd 1 verbunden.

Es ergeben sich damit die Verhältnisse gemäß Figur 1b. Die Steckverbindung zwischen den Längsenden 20, 22 der Banderole 4 ist nun durch die Sicherungslasche 9 gegen ein unbeabsichtigtes Lösen gesichert.

Eine Banderole 40, die in den Figuren 8, 9a und 9b dargestellt ist, kann an Stelle der Banderole 4 verwendet werden. Die Banderole 40 ist an einem Längsende 41 mit einem Verbindungsvorsprung 42 und an einem Längsende 43 mit einer Einstecköffnung 44 versehen.

Der Verbindungsvorsprung 42 weist eine endseitige Quererstreckung w₁ und eine endferne Quererstreckung w₂ auf. Die endseitige Quererstreckung w₁ ist größer als die endferne Quererstreckung w₂ des Verbindungsvorsprungs 42.

Die Einstecköffnung 44 ist in Figur 8 durch den Bereich der Banderole 4 gefüllt, der zur Erzeugung der Einstecköffnung 44 aus der Banderole 4 teilweise ausgestanzt worden ist. Eine endseitige Quererstreckung der Einstecköffnung 44 ist mit "w₃", eine endferne Quererstreckung der Einstecköffnung 44 mit "w₄" bezeichnet. Die endseitige Quererstreckung w₃ ist kleiner als die endferne Quererstreckung w₄ der Einstecköffnung 44.

Außerdem ist die endseitige Quererstreckung w₁ des Verbindungsvorsprungs 42 größer als die endseitige Quererstreckung w₃ der Einstecköffnung 44 und geringfügig kleiner als die endferne Quererstreckung w₄ der Einstecköffnung 44. Die endferne Quererstreckung w₂ des Verbindungsvorsprungs 42 ist geringfügig kleiner als die endseitige Quererstreckung w₃ der Einstecköffnung 44.

Gemäß den Figuren 9a, 9b wird eine Steckverbindung zwischen den Enden 41, 43 der Banderole 4 hergestellt, indem der Verbindungsvorsprung 42 zu dem Hemd 1 hin in die Einstecköffnung 44 eingeführt wird. Aufgrund der Größenverhältnisse an dem Verbindungsvorsprung 42 einerseits und an der Einstecköffnung 44 andererseits übergreift der in die Einstecköffnung 44 eingesteckte Verbindungsvorsprung 42 mit der endseitigen Quererstreckung w₁ die endseitige Quererstreckung w₃ der Einstecköffnung 44 an der zu dem Hemd 1 gelegenen Seite der Banderole 4 senkrecht zu deren Längsrichtung. Der Verbindungsvorsprung 42 ist dadurch an einem Verlassen der Einstecköffnung 44 in Gegenrichtung der Einsteckbewegung gehindert.

Auch die Steckverbindung zwischen den Längsenden 41, 43 der Banderole 40 wird abschließend in der vorstehend beschriebenen Weise mittels der Sicherungslasche 9 gesichert.

Die Sicherungslasche 9 ist ebenso wie die Banderolen 4, 40, der Kragenunterstreifen 3 und auch die Legepappe 5 aus recyceltem Karton gefertigt. Die Sicherungslasche 9 kann mit einem GTIN-Strichcode bedruckt sein.

Aufgrund der Verwendung der Banderole 4, 40 kann bei der Präsentation des Hemds 1 zu Verkaufszwecken insbesondere auf einen das Hemd 1 aufnehmenden Folienbeutel verzichtet werden. Der Bedarf an Nadeln zum Zusammenhalten des Hemds 1 wird aufgrund der Verwendung der Banderole 4, 40 seinem Umfang nach zumindest reduziert.

Vor dem erstmaligen Tragen des Hemds 1 werden sämtliche Legehilfsmittel von dem Hemd 1 entfernt.

## Patentansprüche

1. Zusammengelegtes Kleidungsstück, insbesondere zusammengelegtes Hemd (1) oder zusammengelegte Bluse, mit einem Legehilfsmittel zur Formstabilisierung des zusammengelegten Kleidungsstücks,
• wobei als Legehilfsmittel eine Versteifungsplatte (5) vorgesehen ist, welche mit einer Unterseite auf einen Rückenteil des Kleidungsstücks außen aufgelegt ist,
• wobei der Rückenteil des Kleidungsstücks einen mit einem Kragen (2) versehenen Schulterbereich aufweist und sich über eine Höhe des Rückenteils von dem Kragen (2) bis zu einem Saum (17) des Kleidungsstücks erstreckt,
• wobei sich die Versteifungsplatte (5) ausgehend von einem in dem Schulterbereich des Kleidungsstücks angeordneten kragenseitigen Rand (15) mit einer Längsrichtung über einen Teil der Höhe des Rückenteils bis zu einem kragenfernen Rand (16) erstreckt,
• wobei die Erstreckung der Versteifungsplatte (5) in der Längsrichtung der Versteifungsplatte (5) kleiner ist als eine Erstreckung eines saumseitigen Teils des Kleidungsstücks zwischen dem kragenfernen Rand (16) der Versteifungsplatte (5) und dem Saum (17) des Kleidungsstücks und
• wobei der saumseitige Teil des Kleidungsstücks auf eine von der Unterseite der Versteifungsplatte (5) abliegende Oberseite der Versteifungsplatte (5) umgeschlagen ist,
wobei der kragenseitige Rand (15) der Versteifungsplatte (5) eine kragenseitige Öffnung einer Aufnahme begrenzt, die zwischen der Unterseite der Versteifungsplatte (5) und dem Rückenteil des Kleidungsstücks ausgebildet ist**,**
**dadurch gekennzeichnet dass**
der Saum (17) des Kleidungsstücks durch die kragenseitige Öffnung der Aufnahme in die Aufnahme hindurch eingeschlagen ist.

2. Zusammengelegtes Kleidungsstück nach Anspruch 1, **dadurch gekennzeichnet, dass** der kragenseitige Rand (15) der Versteifungsplatte (5) geradlinig senkrecht zu der Längsrichtung der Versteifungsplatte (5) verläuft.

3. Zusammengelegtes Kleidungsstück nach einem der vorhergehenden Ansprüche, **dadurch gekennzeichnet, dass** als zusätzliches Legehilfsmittel zur Formstabilisierung des zusammengelegten Kleidungsstücks ein maßangefertigter Kragenunterstreifen (3) vorgesehen ist, der nach Maßen eines als Kragen vorgesehenen Umlegekragens (2) des Kleidungsstücks gefertigt ist,
• wobei der Kragenunterstreifen (3) an dem Umlegekragen (2) unter einem Oberkragen (7) des Umlegekragens (2) und dort an der Außenseite eines Kragenstegs (6) des Umlegekragens (2) angeordnet ist,
• wobei sich der Kragensteg (6) mit einer Kragensteg-Längsrichtung in Umfangsrichtung einer Halsöffnung (8) des Kleidungsstücks erstreckt und
• wobei der Kragenunterstreifen (3) mit einer Unterstreifen-Längsrichtung an einer von dem Träger des Kleidungsstücks abliegenden Außenseite des Kragenstegs (6) anliegend in der Kragensteg-Längsrichtung verläuft.

4. Zusammengelegtes Kleidungsstück nach Anspruch 3, **dadurch gekennzeichnet, dass** der Kragenunterstreifen (3) maßangefertigt ist,
• indem der Kragenunterstreifen (3) senkrecht zu der Unterstreifen-Längsrichtung eine Unterstreifen-Breite aufweist, welche mit einer Kragensteg-Höhe senkrecht zu der Kragensteg-Längsrichtung übereinstimmt und/oder
• indem ein Verlauf des Kragenunterstreifens (3) in der Unterstreifen-Längsrichtung einem Verlauf des Kragenstegs (6) in der Kragensteg-Längsrichtung folgt
• und/oder indem der Kragenunterstreifen (3) in der Unterstreifen-Längsrichtung eine Unterstreifen-Länge aufweist, die größer ist als eine Kragensteg-Länge des Kragenstegs (6) in der Kragensteg-Längsrichtung und dass Enden (12, 13) des Kragenunterstreifens (3) in der Unterstreifen-Längsrichtung überlappen.

5. Zusammengelegtes Kleidungsstück nach Anspruch 3 oder Anspruch 4, **dadurch gekennzeichnet, dass** der Kragenunterstreifen (3) zur Fixierung an einem Knopf (14) des Kleidungsstücks, vorzugsweise an dem obersten Knopf einer Knopfleiste (10) des Kleidungsstücks, ausgebildet ist.

6. Zusammengelegtes Kleidungsstück nach Anspruch 5, **dadurch gekennzeichnet, dass** der Kragenunterstreifen (3) zur Fixierung an dem Knopf (14) des Kleidungsstücks ausgebildet ist, indem der Kragenunterstreifen (3) an einem in der Unterstreifen-Längsrichtung verlaufenden Längsrand eine randoffene Aussparung (11) aufweist, in welcher ein Stiel eines Garns aufgenommen ist, mit welchem der Knopf (14) des Kleidungsstücks an dem Kleidungsstück angenäht ist, wobei der Knopf (14) die randoffene Aussparung (11) des Kragenunterstreifens (3) an der von dem Kleidungsstück abliegenden Seite des Kragenunterstreifens (3) übergreift.

7. Zusammengelegtes Kleidungsstück nach einem der vorhergehenden Ansprüche, **dadurch gekennzeichnet, dass** als zusätzliches Legehilfsmittel zur Formstabilisierung des zusammengelegten Kleidungsstücks eine Banderole (4, 40) vorgesehen ist, welche das zusammengelegte Kleidungsstück senkrecht zu einer Knopfleiste (10) des Kleidungsstücks in einer Längsrichtung der Banderole (4, 40) außen umschließt und deren Enden (20, 22; 41, 43) miteinander verbunden sind.

8. Zusammengelegtes Kleidungsstück nach Anspruch 7, **dadurch gekennzeichnet, dass** die Enden (20, 22; 41, 43) der Banderole (4, 40) mittels einer Steckverbindung unter Erzeugung eines in der Längsrichtung der Banderole (4, 40) wirksamen Formschlusses miteinander verbunden sind.

9. Zusammengelegtes Kleidungsstück nach Anspruch 7, **dadurch gekennzeichnet, dass** die Enden (20, 22) der Banderole (4) in der Längsrichtung der Banderole (4) überlappen und dass an jedem der Enden (20, 22) der Banderole (4) ein Querschlitz (21, 23) vorgesehen ist, der sich unter Verbleib einer Restbreite (24, 25) der Banderole (4) senkrecht zu der Längsrichtung der Banderole (4) über einen Teil einer Breite der Banderole (4) erstreckt,
• wobei der Querschlitz (21, 23) an dem einen Ende (20, 22) der Banderole (4) und der Querschlitz (21, 23) an dem anderen Ende (20, 22) der Banderole (4) in einander gegenüberliegende Längsränder der Banderole (4) münden und
• wobei die Steckverbindung der Enden (20, 22) der Banderole (4) hergestellt ist, indem die Enden (20, 22) der Banderole (4) an den Querschlitzen (21, 23) senkrecht zu der Längsrichtung der Banderole (4) ineinander gesteckt sind derart, dass die Restbreite (24, 25) der Banderole (4) an einem Ende (20, 22) der Banderole (4) in dem Querschlitz (21, 23) an dem jeweils anderen Ende (20, 22) der Banderole (4) aufgenommen ist.

10. Zusammengelegtes Kleidungsstück nach Anspruch 7, **dadurch gekennzeichnet, dass** die Enden (41, 43) der Banderole (40) in der Längsrichtung der Banderole (40) überlappen und dass an einem Ende (41) der Banderole (40) ein sich in der Längsrichtung der Banderole (40) erstreckender Verbindungsvorsprung (42) und an dem anderen Ende (43) der Banderole (40) eine Einstecköffnung (44) vorgesehen ist,
• wobei der Verbindungsvorsprung (42) an dem einen Ende (41) der Banderole (40) endseitig senkrecht zu der Längsrichtung der Banderole (40) eine größere Quererstreckung (w₁) und endfern eine kleinere Quererstreckung (w₂) aufweist,
• wobei die Einstecköffnung (44) an dem anderen Ende (43) der Banderole (40) sich zu diesem Ende (43) der Banderole (40) hin verengt und endseitig senkrecht zu der Längsrichtung der Banderole (40) eine kleinere Quererstreckung (w₃) und endfern eine größere Quererstreckung (w₄) aufweist, die kleiner ist als die Quererstreckung der Banderole (40),
• wobei die endseitige Quererstreckung (w₁) des Verbindungsvorsprungs (42) größer als die endseitige Quererstreckung (w₃) der Einstecköffnung (44) und maximal so groß ist wie die endferne Quererstreckung (w₄) der Einstecköffnung (44),
• wobei die endferne Quererstreckung (w₂) des Verbindungsvorsprungs (42) maximal so groß wie die endseitige Quererstreckung (w₃) der Einstecköffnung (44) und
• wobei die Steckverbindung der Enden (41, 43) der Banderole (40) hergestellt ist, indem der Verbindungsvorsprung (42) an dem einen Ende (41) der Banderole (40) zu dem Kleidungsstück hin in die Einstecköffnung (44) an dem anderen Ende (43) der Banderole (40) eingesteckt ist und mit der endseitigen Quererstreckung (w₁) die endseitige Quererstreckung (w₃) der Einstecköffnung (44) an der zu dem Kleidungsstück gelegenen Seite des mit der Einstecköffnung (44) versehenen Endes (43) der Banderole (40) senkrecht zu der Längsrichtung der Banderole (40) übergreift.

11. Zusammengelegtes Kleidungsstück nach Anspruch 7, **dadurch gekennzeichnet, dass** die Enden der Banderole in der Längsrichtung der Banderole überlappen und dass an einem Ende der Banderole ein Querschlitz und an dem anderen Ende der Banderole ein sich in der Längsrichtung der Banderole erstreckender Verbindungsvorsprung vorgesehen ist,
• wobei sich der Querschlitz an dem einen Ende der Banderole senkrecht zu der Längsrichtung der Banderole mit einer Schlitzlänge über einen Teil einer Breite der Banderole erstreckt und von beiden einander gegenüberliegenden Längsrändern der Banderole beabstandet ist,
• wobei der Verbindungsvorsprung an dem anderen Ende der Banderole senkrecht zu der Längsrichtung der Banderole elastisch verformbar ist,
• wobei der Verbindungsvorsprung in einem unverformten Zustand eine Erstreckung senkrecht zu der Längsrichtung der Banderole aufweist, die größer ist als die Schlitzlänge des Querschlitzes an dem anderen Ende der Banderole,
• wobei der Verbindungsvorsprung in einem elastisch verformten Zustand senkrecht zu der Längsrichtung der Banderole eine Erstreckung aufweist, die maximal so groß ist wie die Schlitzlänge des Querschlitzes an dem anderen Ende der Banderole und
• wobei die Steckverbindung der Enden der Banderole hergestellt ist, indem der im elastisch verformten Zustand durch den Querschlitz in Längsrichtung der Banderole hindurchgesteckte Verbindungsvorsprung im unverformten Zustand den Querschlitz senkrecht zu der Längsrichtung der Banderole übergreift.

12. Zusammengelegtes Kleidungsstück nach einem der Ansprüche 7 bis 11, **dadurch gekennzeichnet, dass** die Verbindung, gegebenenfalls die Steckverbindung, der Enden (20, 22; 41, 43) der Banderole (4, 40) mittels einer Sicherungslasche (9) der Banderole (4, 40) gesichert ist, welche an dem Kleidungsstück befestigt ist und welche die Verbindung, gegebenenfalls die Steckverbindung, an einer von dem Kleidungsstück abliegenden Außenseite der Banderole (4, 40) senkrecht zu der Längsrichtung der Banderole (4, 40) übergreift.

13. Zusammengelegtes Kleidungsstück nach Anspruch 12, **dadurch gekennzeichnet, dass** die Sicherungslasche (9) senkrecht zu der Längsrichtung der Banderole (4, 40) beidseits der Banderole (4, 40) jeweils an einem Knopf (26, 27) der Knopfleiste (10) des Kleidungsstücks befestigt ist.

14. Zusammengelegtes Kleidungsstück nach einem der vorhergehenden Ansprüche, **dadurch gekennzeichnet, dass** die Versteifungsplatte (5) aus recyceltem Karton gefertigt ist, und/oder nach einem der Ansprüche 3-13 wobei der Kragenunterstreifen (3) aus recyceltem Karton gefertigt ist, und/oder nach einem der Ansprüche 7-13 wobei die Banderole (4, 40) aus recyceltem Karton gefertigt ist, und/oder nach Anspruch 12 oder 13 wobei die Sicherungslasche (9) der Banderole (4, 40) aus recyceltem Karton gefertigt ist.

## Claims

1. Folded garment, in particular folded shirt (1) or folded blouse, having a folding aid for stabilizing the shape of the folded garment,
• a reinforcement plate (5) being provided as a folding aid, the underside of which reinforcement plate is placed on the outside of a back part of the garment,
• the back part of the garment having a shoulder region provided with a collar (2) and extending over a height of the back part from the collar (2) to a hem (17) of the garment,
• the reinforcement plate (5) extending, starting from a collar-side edge (15) arranged in the shoulder region of the garment, with a longitudinal direction over part of the height of the back part to a collar-distal edge (16),
• the extension of the reinforcement plate (5) in the longitudinal direction of the reinforcement plate (5) being smaller than an extension of a hem-side part of the garment between the collar-distal edge (16) of the reinforcement plate (5) and the hem (17) of the garment, and
• the hem-side part of the garment being folded over on an upper side of the reinforcement plate (5) that is remote from the underside of the reinforcement plate (5), the collar-side edge (15) of the reinforcement plate (5) delimiting a collar-side opening of a receptacle formed between the underside of the reinforcement plate (5) and the back part of the garment, **characterized in that** the hem (17) of the garment is inserted into the receptacle through the collar-side opening of the receptacle.

2. Folded garment according to claim 1, **characterized in that** the collar-side edge (15) of the reinforcement plate (5) extends in a straight line perpendicularly to the longitudinal direction of the reinforcement plate (5).

3. Folded garment according to either of the preceding claims, **characterized in that** a custom-made collar lower strip (3) is provided as an additional folding aid for stabilizing the shape of the folded garment, which collar lower strip (3) is produced according to the dimensions of a turn-down collar (2), provided as a collar, of the garment,
• the collar lower strip (3) being arranged on the turn-down collar (2) under an upper collar (7) of the turn-down collar (2) and being arranged there on the outer side of a collar stand (6) of the turn-down collar (2),
• a collar stand longitudinal direction of the collar stand (6) extending in the circumferential direction of a neck opening (8) of the garment, and
• the collar lower strip (3) extending, with a lower strip longitudinal direction, in the collar stand longitudinal direction so as to rest against an outer side of the collar stand (6) that is remote from the wearer of the garment.

4. Folded garment according to claim 3, **characterized in that** the collar lower strip (3) is custom-made
• by the collar lower strip (3) having a lower strip width, perpendicular to the lower strip longitudinal direction, which corresponds to a collar stand height perpendicular to the collar stand longitudinal direction, and/or
• by a course of the collar lower strip (3) in the lower strip longitudinal direction following a course of the collar stand (6) in the collar stand longitudinal direction
• and/or by the collar lower strip (3) having a lower strip length in the lower strip longitudinal direction that is larger than a collar stand length of the collar stand (6) in the collar stand longitudinal direction, and **in that** ends (12, 13) of the collar lower strip (3) overlap in the lower strip longitudinal direction.

5. Folded garment according to claim 3 or claim 4, **characterized in that** the collar lower strip (3) is designed for fixation to a button (14) of the garment, preferably to the uppermost button of a button placket (10) of the garment.

6. Folded garment according to claim 5, **characterized in that** the collar lower strip (3) is designed for fixation to the button (14) of the garment by the collar lower strip (3) having, on a longitudinal edge extending in the lower strip longitudinal direction, an edge-open recess (11) in which a leg of a yarn is received by means of which the button (14) of the garment is sewn to the garment, the button (14) overlapping the edge-open recess (11) of the collar lower strip (3) on the side of the collar lower strip (3) that is remote from the garment.

7. Folded garment according to any of the preceding claims, **characterized in that** a band (4, 40) is provided as an additional folding aid for stabilizing the shape of the folded garment, which band surrounds the folded garment on the outside perpendicularly to a button placket (10) of the garment in a longitudinal direction of the band (4, 40) and the ends (20, 22; 41, 43) of which are connected to one another.

8. Folded garment according to claim 7, **characterized in that** the ends (20, 22; 41, 43) of the band (4, 40) are connected to one another by means of a plug-in connection producing a form fit that acts in the longitudinal direction of the band (4, 40).

9. Folded garment according to claim 7, **characterized in that** the ends (20, 22) of the band (4) overlap in the longitudinal direction of the band (4) and **in that** a transverse slot (21, 23) is provided at each of the ends (20, 22) of the band (4), which transverse slot (21, 23) extends over part of a width of the band (4) perpendicularly to the longitudinal direction of the band (4) while leaving a residual width (24, 25) of the band (4),
• the transverse slot (21, 23) at one end (20, 22) of the band (4) and the transverse slot (21, 23) at the other end (20, 22) of the band (4) opening into mutually opposite longitudinal edges of the band (4) and
• the plug-in connection of the ends (20, 22) of the band (4) being produced by the ends (20, 22) of the band (4) being inserted into one another at the transverse slots (21, 23) perpendicularly to the longitudinal direction of the band (4) in such a way that the residual width (24, 25) of the band (4) at one end (20, 22) of the band (4) is received in the transverse slot (21, 23) at the other end (20, 22) of the band (4).

10. Folded garment according to claim 7, **characterized in that** the ends (41, 43) of the band (40) overlap in the longitudinal direction of the band (40) and **in that** a connecting projection (42) extending in the longitudinal direction of the band (40) is provided at one end (41) of the band (40) and an insertion opening (44) is provided at the other end (43) of the band (40),
• the connecting projection (42) at the one end (41) of the band (40) having a larger end-side transverse extension (W₁) perpendicular to the longitudinal direction of the band (40) and a smaller end-distal transverse extension (W₂),
• the insertion opening (44) at the other end (43) of the band (40) tapering toward this end (43) of the band (40) and having a smaller end-side transverse extension (W₃) perpendicular to the longitudinal direction of the band (40) and a larger end-distal transverse extension (W₄), which is smaller than the transverse extension of the band (40),
• the end-side transverse extension (W₁) of the connecting projection (42) being larger than the end-side transverse extension (W₃) of the insertion opening (44) and being at most as large as the end-distal transverse extension (W₄) of the insertion opening (44),
• the end-distal transverse extension (W₂) of the connecting projection (42) being at most as large as the end-side transverse extension (W3) of the insertion opening (44), and
• the plug-in connection of the ends (41, 43) of the band (40) being produced by the connecting projection (42) at the one end (41) of the band (40) being inserted into the insertion opening (44) on the other end (43) of the band (40) toward the garment and, with the end-side transverse extension (W₃), overlapping the end-side transverse extension (W₃) of the insertion opening (44) perpendicularly to the longitudinal direction of the band (40) on the side facing the garment of the end (43) of the band (40) provided with the insertion opening (44).

11. Folded garment according to claim 7, **characterized in that** the ends of the band overlap in the longitudinal direction of the band and **in that** a transverse slot is provided at one end of the band and a connecting projection extending in the longitudinal direction of the band is provided at the other end of the band,
• the transverse slot at the one end of the band extending perpendicularly to the longitudinal direction of the band with a slot length over part of a width of the band and being spaced apart from the two opposite longitudinal edges of the band,
• the connecting projection at the other end of the band being elastically deformable perpendicularly to the longitudinal direction of the band,
• in an undeformed state, the connecting projection having an extension perpendicular to the longitudinal direction of the band that is larger than the slot length of the transverse slot at the other end of the band,
• in an elastically deformed state, the connecting projection having an extension perpendicular to the longitudinal direction of the band that is at most as large as the slot length of the transverse slot at the other end of the band and
• the plug-in connection of the ends of the band being produced by the connecting projection inserted in the elastically deformed state through the transverse slot in the longitudinal direction of the band overlapping in the undeformed state the transverse slot perpendicularly to the longitudinal direction of the band.

12. Folded garment according to any of claims 7 to 11, **characterized in that** the connection, optionally the plug-in connection, of the ends (20, 22; 41, 43) of the band (4, 40) is secured by means of a securing tab (9) of the band (4, 40), which securing tab is fastened to the garment and which overlaps the connection, optionally the plug-in connection, on an outer side of the band (4, 40) remote from the garment perpendicularly to the longitudinal direction of the band (4, 40).

13. Folded garment according to claim 12 **characterized in that** the securing tab (9) is fastened to a button (26, 27) of the button placket (10) of the garment perpendicularly to the longitudinal direction of the band (4, 40) on both sides of the band (4, 40).

14. Folded garment according to any of the preceding claims, **characterized in that** the reinforcing plate (5) is made of recycled cardboard, and/or according to any of claims 3-13, wherein the collar lower strip (3) is made of recycled cardboard, and/or according to any of claims 7-13 wherein the band (4, 40) is made of recycled cardboard, and/or according to claim 12 or 13, wherein the securing tab (9) of the band (4, 40) is made of recycled cardboard.

## Revendications

1. Vêtement plié, notamment chemise pliée (1) ou chemisier plié comportant un moyen auxiliaire d'ajustement conçu pour stabiliser la forme dudit vêtement plié,
• sachant qu'une plaque de rigidification (5) prévue en tant que moyen auxiliaire d'ajustement est mise en place extérieurement sur un dos du vêtement, par une face inférieure,
• sachant que le dos dudit vêtement comporte une zone des épaules munie d'un col (2) et s'étend, sur une hauteur dudit dos, jusqu'à un ourlet (17) dudit vêtement en partant dudit col (2),
• sachant que la plaque de rigidification (5) s'étend sur une partie de la hauteur du dos suivant une direction longitudinale, jusqu'à un bord (16) éloigné du col à partir d'un bord (15) situé côté col et disposé dans ladite zone des épaules du vêtement,
• sachant que l'étendue de la plaque de rigidification (5) est moindre, dans la direction longitudinale de ladite plaque de rigidification (5), qu'une étendue d'une partie du vêtement située côté ourlet et comprise entre le bord (16) de ladite plaque de rigidification (5), éloigné du col, et ledit ourlet (17) du vêtement et
• sachant que ladite partie du vêtement, située côté ourlet, est repliée sur une face supérieure de la plaque de rigidification (5) distante de la face inférieure de ladite plaque de rigidification (5),
ledit bord (15) de la plaque de rigidification (5), situé côté col, délimitant alors une ouverture, du côté du col, d'un logement prévue entre la face inférieure de ladite plaque de rigidification (5) et le dos du vêtement,
**caractérisé par le fait que**
l'ourlet (17) du vêtement est introduit dans le logement en traversant, de part en part, l'ouverture dudit logement située côté col.

2. Vêtement plié selon la revendication 1, **caractérisé par le fait que** le bord (15) de la plaque de rigidification (5), situé côté col, s'étend en ligne droite perpendiculairement à la direction longitudinale de ladite plaque de rigidification (5).

3. Vêtement plié selon l'une des revendications précédentes, **caractérisé par le fait qu'**il est prévu, en tant que moyen auxiliaire supplémentaire d'ajustement conçu pour stabiliser la forme dudit vêtement plié, une bande inférieure d'encolure (3) confectionnée sur-mesure et fabriquée d'après des cotes d'un col rabattu (2) prévu en tant que col dudit vêtement,
• sachant que ladite bande inférieure d'encolure (3) est disposée sur le col rabattu (2), au-dessous d'un col supérieur (7) dudit col rabattu (2) et, dans cette région, à la face extérieure d'un pied de col (6) dudit col rabattu (2),
• sachant que ledit pied de col (6) s'étend, suivant une direction longitudinale, dans le sens du pourtour d'une ouverture d'encolure (8) du vêtement et
• sachant que ladite bande inférieure d'encolure (3) s'étend, suivant une direction longitudinale, dans la direction longitudinale du pied de col, en applique contre une face extérieure dudit pied de col (6) située à distance du porteur du vêtement.

4. Vêtement plié selon la revendication 3, **caractérisé par le fait que** la bande inférieure d'encolure (3) est confectionnée sur-mesure
• en ce sens que ladite bande inférieure d'encolure (3) présente, perpendiculairement à la direction longitudinale de cette dernière, une largeur qui coïncide avec une hauteur du pied de col perpendiculairement à la direction longitudinale dudit pied de col et/ou
• en ce sens qu'un tracé de ladite bande inférieure d'encolure (3) suit, dans la direction longitudinale de cette dernière, un tracé du pied de col (6) dans la direction longitudinale dudit pied de col
• et/ou en ce sens que ladite bande inférieure d'encolure (3) présente, dans la direction longitudinale de cette dernière, une longueur supérieure à une longueur du pied de col (6) dans la direction longitudinale dudit pied de col, et des extrémités (12, 13) de ladite bande inférieure d'encolure (3) se chevauchent dans la direction longitudinale de cette dernière.

5. Vêtement plié selon la revendication 3 ou la revendication 4, **caractérisé par le fait que** la bande inférieure d'encolure (3) est réalisée en vue de la consignation à demeure sur un bouton (14) dudit vêtement, de préférence sur le bouton supérieur extrême d'une patte de boutonnage (10) dudit vêtement.

6. Vêtement plié selon la revendication 5, **caractérisé par le fait que** la bande inférieure d'encolure (3) est réalisée en vue de la consignation à demeure sur le bouton (14) dudit vêtement, en ce sens que ladite la bande inférieure d'encolure (3) est pourvue, au niveau d'un bord longitudinal s'étendant dans la direction longitudinale de ladite bande, d'un évidement (11) à marge ouverte dans lequel est reçu un brin d'un fil à l'aide duquel le bouton (14) du vêtement est rapporté par couture sur ledit vêtement, lequel bouton (14) venant se superposer audit évidement (11) à marge ouverte de ladite bande inférieure d'encolure (3) du côté de ladite bande inférieure d'encolure (3) distant dudit vêtement.

7. Vêtement plié selon l'une des revendications précédentes, **caractérisé par le fait qu'**il est prévu, en tant que moyen auxiliaire supplémentaire d'ajustement conçu pour stabiliser la forme dudit vêtement plié, un bandeau (4, 40) qui ceinture extérieurement ledit vêtement plié, perpendiculairement à une patte de boutonnage (10) dudit vêtement dans une direction longitudinale dudit bandeau (4, 40), et dont les extrémités (20, 22 ; 41, 43) sont reliées l'une à l'autre.

8. Vêtement plié selon la revendication 7, **caractérisé par le fait que** les extrémités (20, 22 ; 41, 43) du bandeau (4, 40) sont reliées l'une à l'autre au moyen d'une liaison par emboîtement, avec instauration d'un assemblage par complémentarité de formes qui agit dans la direction longitudinale dudit bandeau (4, 40).

9. Vêtement plié selon la revendication 7, **caractérisé par le fait que** les extrémités (20, 22) du bandeau (4) se chevauchent dans la direction longitudinale dudit bandeau (4) ; et **par le fait qu'**une fente transversale (21, 23), prévue à chacune desdites extrémités (20, 22) du bandeau (4), s'étend perpendiculairement à la direction longitudinale dudit bandeau (4) sur une partie d'une largeur dudit bandeau (4), en laissant subsister une largeur résiduelle (24, 25) dudit bandeau (4),
• sachant que la fente transversale (21, 23) à l'une des extrémités (20, 22) du bandeau (4), et la fente transversale (21, 23) à l'autre extrémité (20, 22) dudit bandeau (4), débouchent dans des bords longitudinaux mutuellement opposés dudit bandeau (4) et
• sachant que la liaison par emboîtement des extrémités (20, 22) du bandeau (4) est établie en emboîtant l'une dans l'autre les extrémités (20, 22) dudit bandeau (4) au niveau desdites fentes transversales (21, 23), perpendiculairement à la direction longitudinale dudit bandeau (4), de façon telle que ladite largeur résiduelle (24, 25) du bandeau (4), à une extrémité (20, 22) dudit bandeau (4), soit insérée dans la fente transversale (21, 23) à l'autre extrémité (20, 22) dudit bandeau (4).

10. Vêtement plié selon la revendication 7, **caractérisé par le fait que** les extrémités (41, 43) du bandeau (40) se chevauchent dans la direction longitudinale dudit bandeau (40) ; et **par le fait qu'**une protubérance de jonction (42) s'étendant dans ladite direction longitudinale du bandeau (40), et un orifice d'enfichage (44), sont respectivement prévus à une extrémité (41) du bandeau (40) et à l'autre extrémité (43) dudit bandeau (40),
• sachant que ladite protubérance de jonction (42), prévue au niveau de l'une (41) des extrémités dudit bandeau (40), présente perpendiculairement à la direction longitudinale du bandeau (40), , une étendue transversale supérieure (W₁) dans sa région extrême, et une étendue transversale (W₂) plus petite à distance de ladite région extrême,
• sachant qu'à l'autre extrémité (43) du bandeau (40), ledit orifice d'enfichage (44) se rétrécit en direction de cette extrémité (43) dudit bandeau (40) et présente, perpendiculairement à la direction longitudinale du bandeau (40), une étendue transversale moindre (W₃) dans sa région extrême et, à distance de ladite région extrême, une étendue transversale supérieure (W₄) plus petite que l'étendue transversale dudit bandeau (40),
• sachant que l'étendue transversale (W₁) de la région extrême de la protubérance de jonction (42) est supérieure à l'étendue transversale (W₃) de la région extrême de l'orifice d'enfichage (44) et est égale, au maximum, à l'étendue transversale (W₄) à distance de ladite région extrême dudit orifice d'enfichage (44),
• sachant que ladite étendue transversale (W₂) à distance de la région extrême de ladite protubérance de jonction (42) est égale, au maximum, à ladite étendue transversale (W₃) de la région extrême dudit orifice d'enfichage (44) et
• sachant que la liaison par emboîtement des extrémités (41, 43) du bandeau (40) est établie en ce sens que la protubérance de jonction (42), située à l'une (41) des extrémités dudit bandeau (40), est emboîtée, en direction du vêtement, dans l'orifice d'enfichage (44) situé à l'autre extrémité (43) dudit bandeau (40) et vient se superposer, par l'étendue transversale (W₁) de la région extrême, à l'étendue transversale (W₃) de la région extrême dudit orifice d'enfichage (44), perpendiculairement à la direction longitudinale du bandeau (40) du côté, pointant vers le vêtement, de ladite extrémité (43) dudit bandeau (40) qui est munie dudit orifice d'enfichage (44).

11. Vêtement plié selon la revendication 7, **caractérisé par le fait que** les extrémités du bandeau se chevauchent dans la direction longitudinale dudit bandeau ; et **par le fait qu'**une fente transversale, et une protubérance de jonction s'étendant dans ladite direction longitudinale du bandeau, sont respectivement prévues à une extrémité du bandeau et à l'autre extrémité dudit bandeau,
• sachant que ladite fente transversale, située à l'une des extrémités du bandeau, s'étend suivant une longueur perpendiculairement à la direction longitudinale dudit bandeau, sur une partie d'une largeur dudit bandeau, et est située à distance des deux bords longitudinaux mutuellement opposés dudit bandeau,
• sachant qu'à l'autre extrémité du bandeau, ladite protubérance de jonction est élastiquement déformable perpendiculairement à ladite direction longitudinale dudit bandeau,
• sachant que ladite protubérance de jonction présente à l'état non déformé, perpendiculairement à ladite direction longitudinale dudit bandeau, une étendue supérieure à celle de ladite longueur de la fente transversale, à l'autre extrémité dudit bandeau,
• sachant que ladite protubérance de jonction présente à l'état déformé élastiquement, perpendiculairement à ladite direction longitudinale dudit bandeau, une étendue au maximum égale à celle de ladite longueur de la fente transversale, à ladite autre extrémité du bandeau, et
• sachant que la liaison par emboîtement desdites extrémités du bandeau est établie en ce sens que ladite protubérance de jonction, emboîtée de part en part à travers la fente transversale dans ladite direction longitudinale dudit bandeau, à l'état déformé élastiquement, vient se superposer, à l'état non déformé, à ladite fente transversale perpendiculairement à ladite direction longitudinale dudit bandeau.

12. Vêtement plié selon l'une des revendications 7 à 11, **caractérisé par le fait que** la liaison, le cas échéant la liaison par emboîtement des extrémités (20, 22 ; 41, 43) du bandeau (4, 40) est arrêtée au moyen d'une languette d'arrêt (9) dudit bandeau (4, 40) qui est fixée audit vêtement et qui vient se superposer à ladite liaison, le cas échéant à ladite liaison par emboîtement, perpendiculairement à la direction longitudinale dudit bandeau (4, 40), au niveau d'une face extérieure dudit bandeau (4, 40) située à distance dudit vêtement.

13. Vêtement plié selon la revendication 12, **caractérisé par le fait que** la languette d'arrêt (9) est fixée à un bouton respectif (26, 27) de la patte de boutonnage (10) dudit vêtement, de part et d'autre du bandeau (4, 40), perpendiculairement à la direction longitudinale dudit bandeau (4, 40).

14. Vêtement plié selon l'une des revendications précédentes, **caractérisé par le fait que** la plaque de rigidification (5) est fabriquée en du carton recyclé ; et/ou selon l'une des revendications 3-13, la bande inférieure d'encolure (3) étant fabriquée en du carton recyclé ; et/ou selon l'une des revendications 7-13, le bandeau (4, 40) étant fabriqué en du carton recyclé ; et/ou selon la revendication 12 ou 13, la languette d'arrêt (9) dudit bandeau (4, 40) étant fabriquée en du carton recyclé.
